# EUROPÄISCHE PATENTANMELDUNG

(11) **EP 0 053 264 A2**
(43) Veröffentlichungstag der Anmeldung: **09.06.1982**
(21) Anmeldenummer: 81108523.2
(22) Anmeldetag: 20.10.1981
(51) Int. Cl.: H01H 13/14, H01H 21/24, B41J 5/16

(54) **Tastenvorrichtung**

(30) Priorität: 03.12.1980 US 212574
(71) Anmelder: Bizerba-Werke Wilhelm Kraut GmbH & Co. KG., D-72336 Balingen (DE)
(72) Erfinder: Harbers, Henry Carl, Jr., San Marino California 91108 (US)
(74) Vertreter: Hoeger, Stellrecht & Partner

(57) **Zusammenfassung**

Die Erfindung bezieht sich auf ein für eine Tastatur geeignetes Tastenglied. Um ein solches Tastenglied leichter herstellbar und austauschbar auszubilden, sind folgende Merkmale vorgesehen: ein Gelenk 14, 15; ein bezüglich des Gelenks 14,15 nach einer Richtung hin abstehender und mit dem Gelenk verbundener Tastenvorsprung 12; ein bezüglich des Gelenks 14,15 nach einer anderen Richtung hin abstehender und mit dem Gelenk verbundener Stößer 16 und eine Feder 17, die derart angeordnet ist, daß sie sich verbiegt, wenn der Tastenvorsprung 12 um die Achse 23 des Gelenks 14, 15 schwenkend nach unten gedrückt ist, und hierdurch diesem nach unten erfolgenden Drücken einen Widerstand entgegensetzt.

## Beschreibung

Die Erfindung betrifft Tastenvorrichtungen oder Tastenglieder, wie sie in Tastaturen oder Tastenfeldern verwendet werden. Insbesondere bezieht sich die Erfindung auf eine erheblich verbesserte Tastenkonstruktion mit ungewöhnlichen Vorteilen.

In Geräten mit Tastaturen besteht ein ständiger Bedarf an verbesserten Tastengliedern. Hierzu gehören ein günstigerer und vereinfachter Aufbau der Tastenglieder, so daß eine leichte Herstellung, eine höhere Zuverlässigkeit, eine bequemere Betätigung (beispielsweise "berührungsfunktionell") und Austauschbarkeit gewährleistet sind. Darüber hinaus gibt es auch noch andere Verbesserungsmöglichkeiten.

Es ist in erster Linie Aufgabe der Erfindung, ein Tastenglied vorzuschlagen, welches den obigen Bedürfnissen abhilft.

Grundsätzlich umfaßt eine Tastenvorrichtung gemäß der Erfindung folgende Merkmale:
a) ein Gelenk,
b) einen bezüglich des Gelenks nach einer Richtung hin abstehenden und mit dem Gelenk verbundenen Tastenvorsprung,
c) einen bezüglich des Gelenks nach einer anderen Richtung hin abstehenden und mit dem Gelenk verbundenen Stößer und
d) eine Feder, die derart angeordnet ist, daß sie sich verbiegt, wenn der Tastenvorsprung um die Achse des Gelenks schwenkend nach unten gedrückt ist, und hierdurch diesem nach unten erfolgenden Drücken einen Widerstand entgegensetzt.

Wie noch ersichtlich werden wird, sind das Gelenk, der Stößer und die Feder vorzugsweise Teile einer einstückig aus Kunststoff geformten (gespritzten oder gegossenen) Einheit, die weiterhin auch einen Träger für den Tastenvorsprung aufweisen kann. Hierdurch wird die Abnahme und ein Austauschen der Taste begünstigt. Zu diesem Zweck können der Träger und die Taste lösbare Schnappverbindungen aufweisen, vorzugsweise in Gestalt von Nut- und Federverbindungen.

Weiterhin kann der Tastenvorsprung einen am Gehäuseaufbau angreifenden Anschlag aufweisen, um eine nach oben erfolgende Verschwenkung des Tastenvorsprungs um die Gelenkachse zu begrenzen und die Feder vorzuspannen. Die letztere kann nach vorne von dem Körper der Einheit abstehen und die Gestalt einer flachen Feder haben, welche an der Unterseite einer Gehäusewand oder Gehäuseplatte anliegt. Ferner können auch Vorspannungsmittel für den mit dem Tastenvorsprung durch Schnappverbindung verbundenen Träger vorgesehen sein.

Die nachstehende Beschreibung einer bevorzugten Ausführungsform der Erfindung dient im Zusammenhang mit beiliegender Zeichnung der weiteren Erläuterung. Es zeigen:
Fig. 1 eine Seitenansicht einer an einem Gehäuse oder Gestell angebrachten Tastenvorrichtung;
Fig. 1a eine Seitenansicht einer Lagerpfanne zur Aufnahme von an der Tastenvorrichtung vorgesehenen Lagerzapfen;
Fig. 2 eine Untenansicht der Tastenvorrichtung;
Fig. 3 eine Schnittansicht entlang der Linie 3-3 in Fig. 2;
Fig. 4 eine Stirnansicht entlang der Linie 4-4 in Fig. 3;
Fig. 5 eine Schnittansicht entlang der Linie 5-5 in Fig. 3;
Fig. 6 eine Untenansicht entlang der Linie 6-6 in Fig. 3 und
Fig. 7 eine vergrößerte Schnittansicht des in Fig. 5 mit "7" bezeichneten Bereiches.

In den Figuren 1 und 2 sind Tastenvorrichtungen oder Tastenglieder 1o dargestellt, die am Aufbau eines Gehäuses oder Gestells 11o angeordnet sind. Wie am besten aus den Figuren 2 bis 7 hervorgeht, umfaßt ein Tastenglied 1o als Einheit einen aus Kunststoff geformten Körper 11 und einen mit diesem Körper verbundenen Tastenvorsprung 12. Der Tastenvorsprung 12 steht relativ zum Körper 11 in einer Richtung (beispielsweise in Figur 2 und 3 nach rechts) ab und ist von einem nach rechts hin verlängerten Träger 13 abgestützt und getragen, der mit dem Körper 11 einstückig ist.

Ebenfalls in einem Stück ist an der Einheit des Körpers 11 ein Gelenk in Gestalt zweier Zapfen 14 und 15, ein nach unten abstehender Kontakt oder Stößer 16 sowie eine Feder 17 vorgesehen, wobei die Feder 17 so angeordnet ist, daß sie sich elastisch verbiegt, wenn der Tastenvorsprung nach unten gedrückt wird (vgl. die strichpunktierten Linien 12a, 12b und 12c in Fig. 1). Die Verbiegung der Feder ist dabei so, daß sie dem nach unten erfolgenden Niederdrücken der Tastenvorsprünge einen Widerstand entgegensetzt. Auf diese Weise sind die vorgenannten Elemente 11, 13, 14, 15, 16 und 17 bei der bevorzugten Ausführungsform der Erfindung Teile einer einzigen, einstückig aus Kunststoff geformten Einheit und stehen nach verschiedenen Richtungen derart ab, daß sie in optimaler Weise funktionieren, ohne dabei einander zu stören. Durch eine solche Ausbildung ist auch die Herstellung der Einheit (durch Spritzen oder Gießen) erleichtert.

Wie aus Fig. 2 und 6 hervorgeht, stehen die zylindrischen Gelenkzapfen 14 und 15 nach entgegengesetzten Richtungen hin ab und werden von Lagerpfannen aufgenommen, die im Gestellaufbau 11o vorgesehen sind. Wie die Figuren 1 und 1a zeigen, werden die Zapfen nach unten hin von Lagerschlitzen 2o aufgenommen und liegen dabei an Lagerkanten 21 und 22 an, die etwas unterhalb einander gegenüberliegender Seiten der Zapfen verlaufen, so daß sich zum Zwecke einer leichten Verdrehung dieser Zapfen eine Abstützung mit geringer Reibung ergibt. Die gemeinsame Achse 23 der Zapfen 14, 15 erstreckt sich bei der bevorzugten Ausführungsform der Erfindung horizontal. Bei dieser Ausbildung bildet eine nach links und oben hin geneigte Wand 24 des Gehäuses oder Gestells eine Unterseite 24a, gegen welche sich die Spitze 17a der Feder 17 derart anlegt, daß die Lagerzapfen nach unten hin in ihren Lagersitzen gegen die Kanten 21 und 22 gedrückt oder gehalten sind. Hierzu erstreckt sich die flache, frei tragend angeordnete Feder 17 mit Bezug zu den Gelenkzapfen 14, 15 bei 17b allgemein nach links und bei 17c nach oben, so daß die Feder einer Bewegung der Tastenvorrichtung im Gegenuhrzeigersinn einen elastischen Widerstand entgegensetzt, wenn der Tastenvorsprung niedergedrückt wird.

Der Tastenvorsprung 12 weist an seinem vorderen Stirnende 12d einen Abschnitt auf, der im wesentlichen in räumlichem Abstand über dem von den Zapfen 14, 15 gebildeten Gelenk liegt und einen Anschlag 12e bildet, welcher an der Schulter 3o am Gehäuseaufbau anschlägt. Dieses gegenseitige Anschlagen begrenzt eine nach oben gerichtete Verschwenkung des Tastenvorsprungs und hält die flache Feder 17 etwas verbogen, d. h. "vorgespannt".

Der Tastenvorsprung 12 und der Träger 13 weisen vorzugsweise eine lösbare, gegenseitige Verbindung auf, so daß der Tastenvorsprung am Träger befestigt ist und zum Zwecke einer Reinigung oder einer Auswechslung leicht entfernt werden kann. Hierzu kann die gegenseitige Verbindung erste Nut- und Federelemente in der Nähe einer Verbindungsstelle des Trägers 13 mit einem mittleren Teil der Einheit 11 umfassen. Ferner können zweite Nut- und Federelemente in der Nähe einer Stirnseite des Trägers vorgesehen sein, die entfernt vom Stößer 16 und den Zapfen 14, 15 angeordnet ist. Wie dargestellt, haben die ersten Nut- und Federelemente die Gestalt von am Körper 11 vorgesehenen Zungenkanten 34 (vgl. Fig. 5 und 7), welche in Einsparungen oder Nuten 35 eines Flansches 36 einschnappen, der seinerseits mit einer oberen Platte 37 des Tastenvorsprungs 12 einstückig ist und von dieser nach unten absteht. Die Flansche 36 weisen Nockenflächen 36a auf, die in Richtung bezüglich des Einsetzens des Körpers und des Trägers 13 in eine vom Tastenvorsprung 12 gebildete Aussparung 38 schräg verlaufen, vgl. den Pfeil 39 in Fig. 5. Wenn Körper und Träger voll von der Aussparung 38 aufgenommen sind, schnappen die Flansche 36, welche während des Einführens elastisch zur Seite gespreizt werden, zurück, wobei sie sich aufeinander zubewegen. Hierdurch ist der Tastenvorsprung lösbar auf dem Körper 11 und dem Träger 13 eingehakt. Um den Tastenvorsprung zum Zwecke eines Austauschs zu entfernen, werden die Flansche 36 manuell zur Seite gespreizt und der Tastenvorsprung angehoben, vgl. in dieser Hinsicht die Figuren 5 und 6.

Die zweiten Nut- und Federelemente haben, wie dargestellt, die Form einer nach unten abstehenden Zunge oder Lippe 4₀, die an einem Einsatz oder Abstandshalter 41 angeordnet ist. Dieser Abstandshalter 41 ist seinerseits an der Unterseite der Platte 37 gehalten. Der Einsatz oder Abstandshalter 41 kann als ein Teil des Tastenvorsprungs 12 angesehen werden. Im Träger 13 ist eine Nut 43 ausgebildet, welche die Lippe 4o mit Paßsitz aufnimmt, wenn der Tastenvorsprung nach unten gerichtet auf den Träger 13 aufgebracht und hierdurch mit diesem zusammengebaut wird, wie dies aus Fig. 3 hervorgeht. Während des Zusammenbaus werden die Elemente 4o und 43 zunächst so miteinander verbunden, daß sich ein Gelenk ergibt. Anschließend wird der Tastenvorsprung nach unten in den Träger hineingedrückt, so daß diese Teile durch eine Schnappverbindung miteinander verbunden werden, wenn die Elemente 34 und 35 in gegenseitigen Eingriff treten. Auf diese Weise ist ein sehr leichter und rascher Zusammenbau ermöglicht.

Die von den Teilen 34 und 35 gebildete Nut- und Federverbindung ist "vorgespannt". Dies erfolgt beispielsweise durch einen mit dem Körper 11 einstükkigen Vorsprung 44, welcher in der Nähe der Gelenkzapfen 14, 15 angeordnet ist und nach oben so vorsteht (siehe Fig. 1 und 3), daß er an der Unterseite des Einsatzes 41 des Tastenvorsprungs an der Stelle 45 angreift. Die Oberseite 11a des Körpers 11 greift dabei ebenfalls am Einsatz 41 an.

In Abhängigkeit von dem nach unten erfolgenden Niederdrücken des Tastenvorsprungs 12 in Fig. 1 wird der nach unten abstehende Kontakt oder Stößer 16 nach unten verschoben, bis er an einem Schaltelement 49 angreift oder mit diesem in Wechselwirkung tritt. Das Schaltelement 49 ist bei 5o mit einer Schaltung 51 verbunden, so daß ein Signal zu letzterar gelangt, wenn der Stößer 16 am Element 49 angreift oder sich diesem nähert. Das Element 49 kann in beliebiger Weise ausgebildet sein, beispielsweise als Schaltkontakt, Kondensatorplatte, usw.

## Patentansprüche

1. Tastenvorrichtung, gekennzeichnet durch folgende Merkmale:
a) ein Gelenk (14,15);
b) ein bezüglich des Gelenks (14,15) nach einer Richtung hin abstehender und mit dem Gelenk verbundener Tastenvorsprung (12);
c) ein bezüglich des Gelenks (14,15) nach einer anderen Richtung hin abstehender und mit dem Gelenk verbundener Stößer (16) und
d) eine Feder (17), die derart angeordnet ist, daß sie sich verbiegt, wenn der Tastenvorsprung (12) um die Achse (23) des Gelenks (14,15) schwenkend nach unten gedrückt ist und hierdurch diesem nach unten erfolgenden Drücken einen Widerstand entgegensetzt.

2. Vorrichtung nach Anspruch 1, dadurch gekennzeichnet, daß Gelenk (14,15), Stößer (16) und Feder (17) Teile einer einstückig geformten Einheit sind.

3. Vorrichtung nach Anspruch 1 oder 2, dadurch gekennzeichnet, daß ein mit der Einheit (11) einstückiger Träger (13) vorgesehen ist, der sich in Richtung des Tastenvorsprungs (12) erstreckt, daß der Träger (13) den Tastenvorsprung (12) abstützt, und daß die Feder (17) von dem einen Stirnende (12d) des Tastenvorsprungs (12) räumlich getrennt absteht.

4. Vorrichtung nach Anspruch 1, 2 oder 3, dadurch gekennzeichnet, daß der Tastenvorsprung (12) und die Einheit (11) lösbar miteinander verbunden sind.

5. Vorrichtung nach einem der Ansprüche 1 bis 4, dadurch gekennzeichnet, daß zur lösbaren Verbindung des Tastenvorsprungs (12) mit der Einheit (11) in der Nähe der Verbindungsstelle von Träger (13) und einem Mittelteil der Einheit (11) erste Nut-und Federmittel (34,35) vorgesehen sind.

6. Vorrichtung nach einem der voranstehenden Ansprüche, dadurch gekennzeichnet, daß zur lösbaren Verbindung des Tastenvorsprungs (12) mit der Einheit (11) in der Nähe einer Stirnseite des Trägers (13), die entfernt vom Stößer (16) und Gelenk (14,15) angeordnet ist, zweite Nut- und Federmittel (4o,43) vorgesehen sind.

7. Vorrichtung nach einem der voranstehenden Ansprüche, dadurch gekennzeichnet, daß der Stößer (16) im wesentlichen nach unten, der Tastenvorsprung (12) im wesentlichen nach rechts und die als flache Blattfeder ausgebildete Feder (17) im wesentlichen nach links und oben hin abstehen.

8. Vorrichtung nach einem der voranstehenden Ansprüche, dadurch gekennzeichnet, daß das vordere Stirnende (12d) des Tastenvorsprungs (12) das Gelenk (14,15) mit räumlichem Abstand überlappt und einen mit einem Gestell (11₀) zusammenwirkenden Anschlag (12e) bildet, durch den ein nach oben erfolgendes Verschwenken des Tastenvorsprungs (12) begrenzt ist.

9. Vorrichtung nach einem der voranstehenden Ansprüche, dadurch gekennzeichnet, daß die Einheit (11) einen Vorsprung (11a) aufweist, der zum Zwecke einer Vorspannung der Nut- und FederVerbindungen (34,35;4₀,43) am Tastenvorsprung (12) angreift.

1₀. Vorrichtung nach einem der voranstehenden Ansprüche, dadurch gekennzeichnet, daß das zwei Zapfen (14,15) aufweisende Gelenk von Lagermitteln des Gestells (11₀) aufgenommen ist, daß die Zapfen (14,15) an von den Lagermitteln gebildeten Kanten (21,22) anliegen, und daß das Gestell (11₀) eine Unterseite (24a) aufweist, an der die Feder (17) derart angreift, daß die Zapfen (14,15) gegen die Kanten (21,22) gedrückt sind.
